# EUROPÄISCHE PATENTSCHRIFT

(11) **EP 0 150 008 B1**
(45) Veröffentlichungstag und Bekanntmachung des Hinweises auf die Patenterteilung: **16.08.1989**
(21) Anmeldenummer: 85100128.9
(22) Anmeldetag: 08.01.1985
(51) Int. Cl.: A63B 9/00, A63B 17/00

(54) **Aus Baukörpern zusammenfügbare Bauanlage**
Structure to be assembled from building blocks
Structure pouvant être assemblée à partir d'unités de montage

(30) Priorität: 11.01.1984 CH 129/84
(43) Veröffentlichungstag der Anmeldung: 31.07.1985
(73) Patentinhaber: Ludopark AG, CH-6300 Zug (CH)
(72) Erfinder: Schlientz, Rainer Werner, CH-8032 Zürich (CH)
(74) Vertreter: EGLI-EUROPEAN PATENT ATTORNEYS

(56) Entgegenhaltungen:
- DE-U- 1 760 842
- DE-U- 7 012 699
- FR-A- 2 211 265
- FR-A- 2 375 877
- US-A- 3 666 266
- US-A- 3 949 985

## Beschreibung

Die Erfindung betrifft eine Bauanlage gemäss dem Oberbegriff des Patentanspruchs 1.

Bauanlagen, die insbesondere als Spiel- und/ oder Turnanlage für Kinder auf Spielplätzen aufgebaut sind, sind in verschiedenen Ausführungen bekannt. Die im Oberbegriff des Patentanspruchs 1 genannte, aus der FR-A-2211 265 bekannte Anlage, besteht aus Rohrleitungsteilen, die als Ganzes eine begehbare oder durchkriechbare Rohrleitung bilden, deren gerade und gebogene Rohrleitungsteile in Windungen untereinander und übereinander verlaufen und so eine grosse knäuelartige Anlage bilden, wobei die ineinander gesteckten Rohrleitungsteile mit zusätzlichen Verbindungselementen, z.B. Briden und Klammern, zusammengehalten sind.

Bei einer weiteren bekannten Ausführungsform (US-A 3485494) ist die Anlage aus kreiszylinder- und quaderförmigen Rohrleitungsteilen zusammengesetzt, die nach dem Zusammenbau ein begehbares Labyrinth bilden.

Weitere bekannte Ausführungen sind aus Teilen einer bestimmten Form aufgebaut, z.B. Stangen (US-A 3969871), Quader (US-A 3 561 557), Polyeder (US-A 3 949 985) o. dgl.

Bei einer weiteren bekannten Ausführung (FR-A 2375877) ist der Baukörper ein Vierkant-Quader mit Bohrungen und an den Aussenflächen angeordneten Rillen. Die Bohrungen und Rillen dienen der Aufnahme von Verbindungsmitteln, mit denen die aufeinander geschichteten Baukörper zusammengefügt werden. Die Anwendungsmöglichkeiten eines solchen Quaders sind auf das Errichten von Mauern beschränkt, an denen Spielgeräte angebaut werden können.

Bei allen diesen bekannten Ausführungen bestehen die Baukörper aus Kunststoffen verschiedener Art. Werden diese als Fundamenteile einer Anlage verwendet, die ausser dem Gewicht der Aufbauten auch das Gewicht der darauf befindlichen Personen zu tragen haben, müssen sie eine ausreichende Festigkeit und Stabilität aufweisen. Da aus Gründen einer einfacheren Fabrikation diese Teile immer mit denselben Dimensionen ausgeführt werden, sind die nur als Aufbauten verwendeten Teile überdimensioniert und belasten dadurch die Fundamentteile zusätzlich.

Es ist deshalb Aufgabe der vorliegenden Erfindung, eine Bauanlage der Eingangs beschriebenen Art so auszugestalten, dass die erwähnten Nachteile praktisch vermieden werden. Hierbei sollen die bei einer solchen Anlage als Fundamentteile verwendeten Baukörper eine ausreichende Festigkeit und Stabilität aufweisen, aber bei der Verwendung als Aufbauten das Fundament nicht durch zusätzliches Gewicht belasten. Weiter sollen die Baukörper selbst keine scharfkantigen Formen aufweisen und dort, wo solche Formen, z. B. bei festen Verbindungen von Stangen oder Leitersprossen mit den Baukörpern, nicht vermeidbar sind, durch Füllkörper abgedeckt werden.

Diese Aufgabe wird gemäss der Erfindung dadurch gelöst, dass die Wände der Baukörper doppelwandig ausgebildet sind und Randschichten mit einer Innenseite und einer Aussenseite sowie Verbindungsschichten an den Stirnseiten aufweisen, durch welche Schichten in der Wandung des Baukörpers ein den Hohlraum umgebender, geschlossener Raum gebildet wird, der mit einem von dem Material der Randschichten abweichenden Material gefüllt ist.

Die Erfindung ist in der Zeichnung in Ausführungsbeispielen dargestellt und nachfolgend beschrieben. Es zeigen:
Fig. 1 einen Längsschnitt eines als gerader Rohrleitungsteil ausgebildeten Baukörpers,
Fig. 2 eine Seitenansicht eines Kreuzungsstükkes für Rohrleitungen,
Fig. 3 einen Längsschnitt eines geraden Rohrleitungsteils ähnlich wie in Fig. 1 mit Gewindestutzen an den Stirnseiten,
Fig. 4 eine Seitenansicht eines Rohrbogens,
Fig. 5 einen Längsschnitt eines kreiszylinderischen Baukörpers mit einer darin eingebauten Wendeltreppe,
Fig. 6 eine Seitenansicht einer Verbindungsstelle in einem Baukörper für die Befestigung einer Stange,
Fig. 7 einen Längsschnitt eines Füllkörpers als Abdeckung für eine Verbindungsstelle nach Fig. 6,
Fig. 8 eine Seitenansicht eines als Halbschale ausgebildeten Baukörpers,
Fig. 9 eine Seitenansicht, teilweise im Schnitt, eines Kreuzstückes mit Armen zum Verbinden von Baukörpern,
Fig. 10. eine Seitenansicht eines Wandelementes zur Befestigung an Baukörpern und
Fig. 11 eine Ansicht, teilweise im Schnitt des Wandelementes nach Fig. 10 aus Richtung XI.

Die Erfindung geht von der Überlegung aus, dass bei Baukörpern, die vor allem für die Aufstellung von Spiel- und Turnanlagen für Kinder verwendet werden, unfallgefährdende Kanten und Ecken vermieden werden müssen. Aus diesem Grunde sind die für die erfindungsgemässe Bauanlage vorgesehenen Baukörper mit Wölbungen versehene Hohlkörper. Weiter weisen die vorgesehenen Öffnungen vorzugsweise Kreisflächenform auf.

In Fig. 1 ist ein gerades Rohr 1 dargestellt, in dessen Wand 2 eine Anzahl Öffnungen 3,4 unterschiedlicher Grösse angebracht sind. Die Anordnung und die Zahl der Öffnungen 3, 4 können beliebig gewählt werden; sie dienen einerseits als Öffnungen für den Lichteinfall und andererseits als Befestigungsöffnung für mit dem Rohr 1 zu verbindende weiteren Baukörper.

Die Seitenflächen der Wand 2, d.h. die Innenfläche 5 und die Aussenfläche 6 sind durch Randschichten 7, 8 gebildet, die durch Verbindungsschichten 9 an den Stirnseiten 10, 11 des Rohrs 1 und an den Öffnungen 3, 4 liegen. Durch die Randschichten 7, 8 und die Verbindungsschichten 9 wird in der Rohrwand 2 ein geschlossener Hohlraum 12 gebildet. Der Hohlraum 12 kann nun mit verschiedenen Materialien gefüllt werden. Wird das Rohr 1 als Baukörper im Fundamentteil einer Bauanlage verwendet, kann der Hohlraum 12 mit einem Füllstoff gefüllt werden, der die Stabilität und die Festigkeit des Rohrs 1 erhöht. Hierzu geeignet sind ein porenfreier Kunststoff oder ein dichteres Material, z. B. Wasser, ein keramisches Material wie Zement, Mörtel, Beton, Sand, Kies o.dgl. Wird dagegen das Rohr 1 als Aufbaukörper verwendet, ist es zweckmässig, den Hohlraum 12 mit einem leichteren Material zu füllen. Hierzu eignet sich beispielsweise ein Kunststoffschaum, z.B.ein PUR(Polyurethan)-Schaum. Als Material für die Bildung der Randschichten 7, 8 und der Verbindungsschichten 9 eignet sich ein Kunststoff, z. B. Polyäthylen, Polypropylen oder PVC (Polyvinylchlorid).

In Fig. 2 ist ein Kreuzstück 13 dargestellt, das als Hohlkörper mit vier Öffnungen ausgebildet ist, an deren Stirnseite ein Verbindungsrand 14 vorgesehen ist. Der Verbindungsrand 14 dient dem Zusammenfügen des Kreuzstückes 13 mit anderen Baukörpern.

In Fig. 3 ist ein weiteres Rohr 15 dargestellt, das ähnlich aufgebaut ist wie das Rohr nach Fig. 1. Es weist ebenfalls Randschichten 7, 8 auf, die die Innenfläche 5 und die Aussenfläche 6 der Wand 2 bilden. Zwischen den Randschichten 7, 8 ist ebenfalls der Hohlraum 12 vorgesehen, der in gleicher Weise wie das Rohr 1 je nach Bedarf gefüllt werden kann. Es ist aber auch möglich, sowohl das Rohr 1 wie auch das Rohr 15 mit leerem Hohlraum, z.B. nur mit Druckluft gefüllt, zu verwenden.

Beim Rohr 15 kann der Verbindungsrand 14 als Gewindestutzen, ausgebildet sein. Hierbei kann zweckmässig der Gewindestutzen 16 an der Stirnseite 10 Innengewinde und der Gewindestutzen 17 an der gegenüberliegenden Stirnseite 11 Aussengewinde aufweisen. Werden alle Baukörper mit den Gewindestutzen 16, 17 versehen, können sie formschlüssig miteinander verbunden werden. Da die Baukörper aber anstelle von Gewindeverbindungen mindestens teilweise auch mit glatten Rohrstutzen an den freien Rändern versehen sein können, so dass sie zusammengesteckt werden können, kann damit der bei Kunststoffteilen auftretenden Wärmeausdehnung Rechnung getragen werden.

Der in Fig. 4 dargestellte Rohrbogen 19 ist in gleicher Weise wie das Rohr 15 mit Gewindestutzen 16,17 versehen.

Der Baukörper 20 nach Fig. 5 weist einen Hohlzylinder 21 und einen in diesem angeordneten Zentralzylinder 22 auf. Die Wände 2 der beiden Zylinder 21,22 sind in gleicher Weise ausgebildet wie bei den Baukörpern 1 und 15 nach Fig. 1 bzw. 3. die beiden Zylinder 21, 22 begrenzen einen Ringraum 23, in dem Treppenstufen 24 eingebaut sind. Grosse Öffnungen 25 in der Wand 2 des Hohlzylinders 21 ermöglichen den Eintritt in die durch die Stufen 24 gebildete Treppe. Werden mehrere Baukörper 20 aufeinandergestellt, kann eine Wendeltreppe mit beliebig vielen Stufen gebaut werden. Hierbei können die Baukörper gegeneinander verdreht werden, so dass zwischen jedem Baukörper ein Absatz entsteht, wodurch die Unfallgefahr vermindert wird.

In Fig. 6 ist eine Verbindungsstelle 26 dargestellt, an welcher eine Stange 27 mit einem Baukörper 28, z.B. einem Rohr, fest verbunden ist. Solche Verbindungsstellen 26 werden z. B. bei Turngeräten oder bei Leitern für die Befestigung der Sprossen benötgigt. Damit der Baukörper 28 auch für weitere Anwendungen eingesetzt werden kann, ist es erforderlich, die VerbindungssteIle 26 mit einem Füllkörper 29, siehe Fig. 7, auszufüllen, um die Unfallgefahr zu vermeiden. Der Füllkörper 29 wird in gleicher Weise befestigt wie die Stange 27. Hierzu wird der Füllkörper 29 mit einer Ausnehmung 30 und einen Steg 31 versehen, der soweit geschlitzt ist, dass der Schaft 32 einer Verbindungsschraube 33 durch den Schlitz in die in Fig. 7 gezeichnete Lage gepresst werden kann. Der Füllkörper 29 kann dann in die im Baukörper 28 angeordnete Befestigungsvertiefung 34 eingesetzt und die Schraube 33 in einen im Baukörper 28 verankerten Gewindeeinsatz eingeschraubt werden. Hierzu ist im Füllkörper 29 eine Öffnung 36 zum Einführen eines Schlüssels, z.B. eines Sechskantschlüssels, zum Anziehen der Schraube 33 vorgesehen.

In Fig. ist ein weiterer Baukörper in Form einer Halbschale 37 dargestellt. Die Halbschale 37 weist eine Öffnung 38 auf, die als Durchgang oder als Befestigungsöffnung für einen weiteren Baukörper verwendet werden kann. Eine Ausnehmung 39 kann ebenfalls zur Lagerung von weiteren Baukörpern benützt werden.

Die beschriebenen Baukörper können in verschiedener Weise kombiniert werden. Sie können falls erforderlich, durch weitere Baukörper ergänzt werden, z.B., durch Winkelstücke und Rohrbogen mit vom rechten Winkel abweichenden Winkeln, deren Wände in gleicherweise aufgebaut sind wie die Wände der beschriebenen Baukörper. Selbstverständlich können die Baukörper auch mit anderen Elementen, z.B.Stangen 27 gemäss Fig. 6, verwendet werden. So zeigt Fig. 9 ein Kreuzstück 40, das sich aus einer Anzahl radialerstreckender Arme 41 zusammensetzt, die sowohl in der Ebene als auch im Raum angeordnet sein können. An den Enden der Arme 41 sind Zapfen 42 angeformt, die, siehe Fig. 9, in eine Bohrung 44 eines Baukörpers 45 eingesetzt werden können. Damit können nicht nur der Baukörper 45, sondern auch andere Baukörper miteinander verbunden werden. Das Kreuzstück 40 weist einen Hohlraum 43 auf, der je nach Bedarf in der bechriebenen Weise mit Material gefüllt oder leer sein kann.

Fig. 10 und 11 zeigt, dass die Baukörper nicht nur als zylindrische oder kugelige Hohlkörper bzw. Schalen ausgebildet sein können, sondern auch als Platte 46. Der Aufbau der Platte 46 kann in gleicher Weise wie die beschriebenen Baukörper, d.h. als Hohlkörper mit den Randschichten 8, 9, ausgeführt sein. Längs ihrer Ränder weist die Platte 46 kanalförmige Vertiefungen 47 auf. Mit den Vertiefungen 47 können die Platten 46 in einfacher Weise mit anderen Baukörpern, z.B. Stangen oder Rohren, zusammengebaut werden, wie dies Fig. 10 und 11 zeigen.

## Patentansprüche

1. Bauanlage, die aus mehreren Kunststoffbaukörpern in beliebiger räumlicher Anordnung zusammenfügbar ist, wobei die Baukörper einen Hohlraum mit Rohr- oder Schalenform umgeben, dadurch gekennzeichnet, dass die Wände (2) der Baukörper (1, 13, 15, 19, 20, 37) doppelwandig ausgebildet sind und Randschichten (7, 8) mit einer Innenseite (5) und einer Aussenseite (6) sowie Verbindungsschichten (9) an den Stirnseiten (10, 11) aufweisen, durch welche Schichten in der Wandung (2) des Baukörpers (1) ein den Hohlraum umgebender, geschlossener Raum (12) gebildet wird, der mit einem von dem Material der Randschichten (7, 8) abweichenden Material gefüllt ist.

2. Bauanlage nach Anspruch 1, dadurch gekennzeichnet, dass der zwischen den Randschichten (7, 8) und Verbindungsschichten (9) gebildete Raum (12) mit einem Material gefüllt ist, welches eine von der Dichte des Materials der Randschichten und der Verbindungsschichten unterschiedliche Dichte aufweist.

3. Bauanlage nach Anspruch 2, dadurch gekennzeichnet, dass der zwischen den Randschichten (7, 8) und Verbindungsschichten (9) gebildete Raum (12) mit einem dichteren Material als das Material der Randschichten und der Verbindungsschichten gefüllt ist.

4. Bauanlage nach Anspruch, dadurch gekennzeichnet, dass die Baukörper Rohrelemente sind, z.B. zylinder- und kegelförmige Rohrstücke, Winkelstücke, Bogenstücke, Kreisstücke o. dgl.

5. Bauanlage nach Anspruch, dadurch gekennzeichnet, dass die Baukörper Verbindungsstellen (26) mit einer Befestigungsvertiefung (34) aufweisen, wobei diese Vertiefungen bei Nichtgebrauch durch einen Füllkörper (29) ausgefüllt sind, deren Aussenseite eine glatte Wand mit einer Öffnung (36) bildet, durch die der Füllkörper am Baukörper (28) verschraubbar ist.

6. Bauanlage nach einem der Ansprüche 1 bis 3, dadurch gekennzeichnet, dass die Baukörper Hohlkörper in Form von Platten (46) sind, die mit längs an ihren Rändern verlaufende, z.B. kreiszylindrische Vertiefungen (47) versehen sind.

7. Baukörper für eine Bauanlage nach einem der Ansprüche 2 bis 5.

8. Verbindungskörper zum Verbinden von Baukörpern nach Patentanspruch 7, gekennzeichnet durch einen mit radialen Armen (41) versehenes ebenes oder räumliches Kreuzstück (40), wobei an den Enden der Arme zum einfügen in Bohrungen (44) der Baukörper bestimmte Zapfen (42) angeformt sind.

9. Baukörper nach Anspruch 7, dadurch gekennzeichnet, dass an den Stirnseiten der Baukörper ein Verbindungsrand (14) vorgesehen ist, welcher von den Randschichten (7, 8) und den Verbindungsschichten (9) gebildet ist, der einen Teil des Hohlraums (12) begrenzt.

10. Baukörper nach Anspruch 9, dadurch gekennzeichnet, dass der Verbindungsrand 14 als Gewindestutzen (16) mit wahlweise Innengewinde oder Aussengewinde versehen ist.

## Claims

1. Structure which can be put together of several plastics building blocks in any spatial arrangement, wherein the building blocks comprise a hollow space with a tubular or shell shape, characterised in that the walls (2) of the building blocks (1, 13, 15, 19, 20, 37) are constructed double walled and have limiting webs (7, 8) with an inner side (5) and an outer side (6) as well as connection webs (9) on the end faces (10, 11) by which webs an closed space (12) surrounding the hollow space is formed in the wall (2) of the building block (1) which is filled with a material differing from the material of the limiting webs (7, 8).

2. Structure according to Claim 1, characterised in that the space (12) formed between the limiting webs (7, 8) and connection webs (9) is filled with a material which has a density which is different from the density of the material of the limiting webs and of the connection webs.

3. Structure according to Claim 2, characterised in that the space (12) formed between the limiting webs (7, 8) and connection webs (9) is filled with a denser material than the material of the limiting webs and of the connection webs.

4. Structure according to Claim 1, characterised in that the building blocks are tubular elements, e.g. cylinder and conically shaped tube sections, angle pieces, arched pieces, circular pieces or the like.

5. Structure according to Claim 1, characterised in that the building blocks have connection places (26) with a fixing recess (34) wherein these recesses on not being used are filled by a filler body (29) the outer side of which forms a flat wall with an opening (36) through which the filler body can be bolted on to the building block (28).

6. Structure according to one of Claims 1 to 3, characterised in that the building blocks are hollow bodies in the form of plates (46) which are provided with recesses (47) e.g. semi cylindrical running along their edges.

7. Building block for a structure according to one of Claims 1 to 5.

8. Connection body for connecting building blocks according to patent Claim 7 characterised by a flat or spatial crosspiece (40) provided with radial arms (41) wherein, on the ends of the arms, posts (42) are shaped destined for introduction into bores (44) of the building block.

9. Building block according to Claim 7, characterised in that on the end faces of the building blocks a connection rim (14) ist provided which is formed by the limiting webs (7, 8) and the connection webs (9) which limits a part of the hollow space (12).

10. Building block according to Claim 9, characterised in that the connection rim 14 ist provided as a threaded post (16) with inner or outer thread according to choice.

## Revendications

1. Structure pouvant être assemblée à partir d'unités de montage, disposées d'une manière quelconque dans l'espace, qui délimitent une cavité en forme de tube ou d'enveloppe, caractérisée en ce que les parois (2) des unités de montage (1, 13, 15, 19, 20, 37) sont doubles et comportent des parties marginales (7, 8) qui présentent un côté intérieur (5) et un côté extérieur (6), et des parties de jonction (9) sur leurs côtés frontaux (10,11), ces différentes parties de la paroi (2) de l'unité de montage (1) délimitant un espace fermé (12) qui entoure la cavité et qui est rempli par un matériau différent du matériau qui constitue les parties marginales (7,8).

2. Structure selon la revendication 1, caractérisé en ce que l'espace (12) compris entre les parties marginales (7, 8) et les parties de jonction (9) est rempli par un matériau qui a une densité différente de la densité du matériau constituant les parties marginales et les parties de jonction.

3. Structure selon la revendication 2, caractérisée en ce que l'espace (12) compris entre les parties marginales (7, 8) et les parties de jonction (9) est rempli par un matériau qui a une densité plus forte que le matériau constituant les parties marginales et les parties de jonction.

4. Structure selon la revendication 1, caractérisé en ce que les unités de montage sont des éléments tubulaires, par exemple des éléments de tubes cylindriques ou coniques, des coudes, des arrondis, des arcs de cercle ou des éléments analogues.

5. Structure selon la revendication 1, caractérisée en ce que les unités de montage comportent des emplacements d'assemblage (26) présentant, pour la fixation, une partie en retrait (34), les parties en retrait en question étant, lorsqu'elles ne sont pas utilisées, remplies par un corps de remplissage (29) dont le côté extérieur forme une paroi lisse comportant une ouverture (36) qui permet le vissage du corps de remplissage sur l'unité de montage (28).

6. Structure selon l'une des revendications 1 à 3, caractérisée en ce que les unités de montage sont des corps creux en forme de plaques (46) qui comportent des parties rentrantes (47), de forme cylindrique par exemple qui s'étendent le long de leurs bords.

7. Unité de montage pour une structure selon l'une des revendications 1 à 5.

8. Elément d'assemblage pour l'assemblage d'unités de montage selon la revendication 7, caractérisé par un croisillon (40) plan ou tridimensionnel qui comporte des bras (41) orientés dans le sens radial, les extrémités des bras comportant des tenons (42) réalisés par moulage pour pouvoir s'engager dans des alésages (44) ménagés dans les unités de montage.

9. Unité de montage selon la revendication 7, caractériseée en ce que les côtés frontaux des unités de montage comportant une bord de jonction (14) qui est constitué par les parties marginales (7, 8) et par les parties de jonction (9) et qui délimité une partie de la cavité (12).

10. Unité de montage selon la revendication 9, caractérisée en ce que les bord de jonction (14), qui constitue une tubulure filetée (16), comporte à volonté un filetage intérieur ou un filetage extérieur.
